# FASCICULE DE BREVET EUROPEEN

(11) **EP 0 444 972 B1**
(45) Date de publication et mention de la délivrance du brevet: **25.08.1993**
(21) Numéro de dépôt: 91400136.7
(22) Date de dépôt: 22.01.1991
(51) Int. Cl.: E05B 17/04, E05B 29/00

(54) **Verrou comprenant un stator et un rotor monté libre en rotation dans le stator**
Schloss mit einem Stator und einem frei rotierenden im Stator montierten Rotor
Lock including a stator and a rotor mounted to rotate freely in the stator

(30) Priorité: 29.01.1990 FR 9000985
(43) Date de publication de la demande: 04.09.1991
(73) Titulaire: VACHETTE, 75011 Paris (FR)
(72) Inventeur: Mangin,Robert, F-10600 St. Benoit-sur-Seine (FR); Masson, Gilles, F-10300 Sainte-Savine (FR); Mutter, Willy, F-10410 St.-Parres-aux-Tertres (FR); Lionnet-Buck, Thierry, F-10000 Troyes (FR)
(74) Mandataire: Michardière, Bernard

(56) Documents cités:
- US-A- 2 729 091
- US-A- 3 410 123

## Description

L'invention est relative à un verrou du genre de ceux qui comprennent un stator, un rotor monté libre en rotation dans le stator, un organe tel qu'une batteuse prévu vers une extrémité du rotor et un pêne propre à passer d'une position effacée à une position active pour assurer l'entraînement en rotation de la batteuse par le rotor, ce rotor comportant un logement s'ouvrant à l'extrémité opposée à la batteuse et propre à recevoir une clé, des organes de sélection étant prévus pour traverser radialement la paroi du rotor et déboucher dans le logement de manière à coopérer avec la clé de sorte que lorsqu'une clé conforme a été convenablement introduite dans le logement du rotor, les organes de sélection soient placés dans une position permettant le déplacement du pêne vers sa position active et l'entraînement de la batteuse,
- le pêne étant situé à l'extérieur du logement prévu dans le rotor pour la clé, le pêne étant constitué par une pièce s'étendant selon la longueur du rotor, et articulé sur un axe agencé dans un évidement de la paroi extérieure du rotor propre à recevoir la majeure partie du pêne, le pêne comportant un moyen d'entraînement propre à coopérer avec un moyen complémentaire de la batteuse, lorsqu'une clé conforme a été introduite , et que le pêne a basculé, pour l'entraînement en rotation de la batteuse,
- des moyens de déplacement du pêne étant prévus pour déplacer le pêne, lorsqu'une clé conforme a été introduite, vers une position active entre le rotor et la batteuse,
- des moyens étant en outre prévus pour ramener le pêne dans sa position effacée lors du retrait de la clé .

Un tel verrou présente l'avantage d'être débrayable, c'est-à-dire que lors d'une tentative d'effraction par exemple à l'aide d'une clé non conforme ou d'une lame de tournevis introduite dans le logement du rotor, de manière à exercer un couple de rotation sur ce rotor, ce dernier va tourner librement dans le stator, sans entraîner la batteuse, et sans provoquer la détérioration des organes de sélection. La commande de la serrure ne sera donc pas assurée et le verrou ne sera pas détruit.

Des verrous de ce type sont connus, notamment par US- A-3 410 123. Selon ce document, le pêne est articulé autour d'un axe, orthogonal à celui du stator, prévu à l'une de ses extrémités. A son autre extrémité, le pêne est muni d'un pied transversal propre à établir une liaison en rotation entre le rotor et la batteuse. Dans sa position active, le pêne est incliné relativement à l'axe du stator, ce qui complique la réalisation de ce pêne, au niveau de sa surface de contact avec les organes de sélection en vue de réaliser un alignement. En outre, le pied transversal du pêne, lorsqu'il passe dans sa position active, effectue un déplacement présentant une composante parallèle à l'axe du stator, ce qui peut être source de frottements et d'une diminution de la fiabilité du verrou.

L'invention a pour but, surtout, de fournir un verrou du genre défini précédemment, qui ne présente plus, ou à un degré moindre, les inconvénients évoqués ci-dessus. On souhaite, en particulier, que la réalisation du pêne soit simplifiée, que le pêne soit le moins accessible possible depuis l'extérieur du verrou et que les frottements dus aux déplacements relatifs des pièces soient réduits.

Selon l'invention, un verrou du genre défini précédemment est caractérisé par le fait que le pêne est articulé sur un axe longitudinal parallèle à l'axe du rotor, que les moyens de déplacement du pêne se situent à l'extérieur du rotor et que le moyen d'entraînement comprend un ergot situé en bout du pêne, orienté parallèlement à l'axe du rotor, et propre à entrer dans une encoche radiale intérieure de la batteuse ou du rotor lorsque le pêne bascule vers l'intérieur en réponse à une disposition appropriée des organes de sélection.

Avantageusement, le verrou comporte, pour la batteuse, un pion de condamnation mobile radialement, muni d'une rainure, le pion de condamnation étant poussé par un ressort.

De préférence, les organes de sélection sont constitués par des paillettes dont le plan moyen est orthogonal à l'axe du rotor, ces paillettes étant montées avec possibilité de coulissement radial dans le rotor, chaque paillette comportant au moins une encoche sur un bord longitudinal, ces encoches étant propres à s'aligner lorsqu'une clé conforme a été introduite dans le rotor, ce dernier comportant une fenêtre propre à permettre l'entrée d'un bec du pêne basculant, l'ensemble étant tel que lorsque les encoches ont été alignées par l'introduction d'une clé conforme, le bec du pêne peut entrer dans ces encoches, ce qui permet le basculement radial du pêne et l'entraînement de la batteuse par le rotor.

L'encoche radiale peut être prévue en bordure d'une gorge circulaire de la batteuse dans laquelle peut s'engager ledit ergot.

La rainure du pion de condamnation est propre à recevoir l'extrémité de l'ergot.

Selon une variante de réalisation de la présente invention, l'encoche radiale intérieure est prévue dans le fond d'un évidement de la paroi cylindrique du rotor, la profondeur de cet évidement étant au moins égale au diamètre de l'ergot du pêne.

De préférence, l'encoche radiale a une forme concave semi-circulaire.

Le pion de condamnation de la batteuse prend appui contre l'ergot du pêne et est propre à entrer, par une extrémité, dans l'évidement du rotor pour contribuer à l'entraînement en rotation de la batteuse par le rotor, la rainure pouvant recevoir la paroi de bout du stator.

Le verrou est agencé pour que la rotation du rotor, alors que le pêne est en position effacée, provoque l'écartement du pion de condamnation qui sort de l'évidement et prend appui contre la surface extérieure du rotor.

Un verrou conforme à l'invention convient aussi bien pour des serrures destinées à l'industrie automobile, qu'à des serrures destinés au bâtiment.

L'invention consiste, mises à part les dispositions exposées ci-dessus , en un certain nombre d'autres dispositions dont il sera plus explicitement question ci-après à propos d'exemples de réalisation décrits avec référence aux dessins ci-annexés, mais qui ne sont nullement limitatifs.

La figure 1, de ces dessins, est une coupe suivant la ligne I-I, figure 2, d'un verrou selon l'invention, avec pêne basculant.

La figure 2 est une coupe axiale du verrou de la figure 1, le rotor n'étant pas coupé.

La figure 3 est une coupe selon III-III, figure 4, semblable à la figure 1, mais alors qu'une clé conforme a été introduite et que le pêne a basculé dans sa position active.

La figure 4 est une coupe axiale suivant la figure 3.

La figure 5 est une section transversale selon V-V, figure 2 montrant le pion de condamnation en rotation de la batteuse relativement au rotor.

La figure 6 est une vue en élévation de la batteuse seule.

La figure 7 est une vue en perspective du pêne basculant avec, en bout, son pion d'entraînement.

La figure 8 est une coupe transversale d'une variante de réalisation du verrou de l'invention, avec pêne en position effacée.

La figure 9 est une coupe transversale du rotor et du pêne, en position effacée, au niveau d'une paillette.

La figure 10 est une coupe axiale, avec parties en extérieur et parties arrachées, du verrou de la figure 8.

Les figures 11 et 12, enfin, sont des vues semblables à celles des figures 8 et 9, mais alors que le pêne a basculé dans sa position active, suite à l'introduction d'une clé conforme.

En se reportant aux figures des dessins, on peut voir un verrou 301 comprenant un stator 302 et un rotor 303 monté libre en rotation dans le stator, mais immobilisé en translation.

Un organe formé par une batteuse 304 est prévu vers une extrémité du rotor 303. La batteuse 304 est montée libre en rotation sur un prolongement 305 du rotor. Une liaison en rotation peut être établie entre la batteuse 304 et le rotor 303 par un pêne 306 propre à passer d'une position effacée, représentée sur la figure 1, à une position active, représentée sur la figure 3 lorsqu'une clé conforme 307 a été introduite dans un logement 308 du rotor 303, ce logement s'ouvrant à l'extrémité du rotor opposée à la batteuse.

Des organes de sélection 309 constitués par des paillettes sont disposés radialement à la paroi cylindrique du rotor 303. Lorsqu'une clé conforme 307 est introduite (fig. 3 et 4), les organes de sélection 309 sont placés dans une position permettant le déplacement du pêne 306 vers sa position active et l'entraînement de la batteuse par le rotor.

Le pêne 306 est basculant et est constitué par une pièce (voir figure 7) d'allure cylindrique dont les génératrices sont orientées parallèlement à l'axe du rotor 303. La section transversale de ce pêne 306 a sensiblement la forme d'un arc de couronne circulaire dont le rayon du bord extérieur est sensiblement égal au rayon extérieur du rotor 303 ; à une extrémité de cette section transversale, située sur la droite des figures 1 et 3, le pêne 306 comporte une tête 59 de plus grande dimension suivant la direction radiale, faisant saillie vers l'intérieur par un bec 60, et, vers l'extérieur, par une partie arrondie 61. A son extrémité tournée vers la batteuse, le pêne 306 porte, dans cette partie 61, un doigt cylindrique 62 faisant saillie relativement à la face transversale du pêne, parallèlement aux génératrices.

Le bord longitudinal du pêne 306 opposé à la tête 59 comporte deux échancrures 63, voisines de chacune des extrémités longitudinales du pêne. Un alésage est prévu, dans ce bord, parallèlement aux génératrices du pêne, sur toute la longueur de manière à traverser les deux échancrures 63. Cet alésage est propre à recevoir un axe d'articulation 64 formé par une tige cylindrique.

Le rotor 303 comporte, sur sa paroi extérieure, un évidement 65 propre à recevoir la majeure partie du pêne 306. Deux paliers 66 sont prévus dans cet évidement 65 pour venir se loger dans les échancrures 63, ces paliers comportant des alésages pour le passage de la tige 64.

Le doigt ou ergot 62 est propre à être engagé dans une gorge circulaire 67 prévue sur la batteuse 304 et centrée sur l'axe du rotor 303. Le rayon de cette gorge 67 est déterminé de manière telle que, lorsque le doigt 62 est engagé dans cette gorge, le pêne 306 est maintenu dans une position relevée vis-à-vis du rotor 303, comme représenté sur la figure 1, le bec 60 étant écarté des paillettes 309.

Une encoche radiale 68 est prévue sur la bordure intérieure de la gorge 67, pour recevoir le doigt 62 et permettre ainsi le basculement, radialement vers l'intérieur, dans le sens d'horloge selon la représentation des figures 1 et 3, du pêne 306.

Le rotor 303 comporte une fenêtre longitudinale 69 communiquant avec les logements dans lesquels peuvent glisser les paillettes 309 constituant les organes de sélection.

Chaque paillette 309 comporte, sur son bord longitudinal tourné vers le pêne 306, une encoche 70 propre à recevoir la zone longitudinale correspondante du bec 60.

Des moyens élastiques 74 (voir figure 5) sont prévus pour solliciter le pêne en rotation vers l'intérieur du rotor 303, c'est-à-dire dans le sens d'horloge autour de la tige 64 selon la représentation des figures 1 et 3. Les encoches 70 sont disposées de telle sorte que, lorsqu'une clé conforme a été introduite dans le logement du rotor 303, les encoches 70 sont alignées suivant une direction parallèle à l'axe du rotor et se trouvent au droit du bec 60 pour le recevoir.

L'indexation de la position de la batteuse 304 par rapport au stator 302 (voir figure 5) en position de repos ou position zéro est obtenue à l'aide d'un pion de condamnation 354 mobile radialement dans une rainure 71 prévue dans la batteuse et qui communique avec une zone de la gorge 67, du côté opposé au rotor 303.

Le pion 354 comporte une rainure sensiblement en arc de cercle 72 propre à être placée en face de la zone correspondante de la gorge 67 afin de recevoir l'extrémité du doigt 62. Les dimensions des pièces sont telles que lorsque le doigt 62 est engagé dans la gorge 67, l'extrémité radiale extérieure du pion 354 fait saillie au-delà du contour extérieur de la batteuse 304 et est engagée dans un logement 358 prévu sur le stator 302. Un poussoir 73 est disposé dans ce logement 358 et est poussé par un ressort de compression 74 qui sollicite donc le pêne 306 au basculement vers l'intérieur.

Ceci étant, le fonctionnement du verrou des figures 1 à 7 est le suivant.

Lorsqu'une clé conforme 307 est introduite dans le rotor, les crans ou encoches 70 des paillettes 309 s'alignent et le pêne 306 peut basculer vers l'intérieur, son bec 60 venant se loger dans les encoches 70, tandis que le doigt 62 entre dans l'encoche 68. Ce mouvement du pêne est aidé par le ressort 74 qui fait coulisser, vers le centre, le pion 354 dans la rainure 71. Lorsque le pêne occupe la position de la figure 3, la face de séparation entre le pion 354 et le poussoir 73 se trouve sur la surface cylindrique de contact entre la batteuse 304 et le stator 302 de sorte que la batteuse peut tourner relativement au stator en entraînant le pion 354.

Ce mouvement de rotation de la batteuse est obtenu en exerçant un couple approprié sur la clé conforme introduite dans le rotor, ce qui permet de commander la serrure.

Le retour à zéro est assuré par le ressort 329. Après retrait de la clé, le pêne 306 se soulève, sous l'action des paillettes 309 repoussées vers l'extérieur par les ressorts correspondants. On retrouve la position de la figure 1.

Si une clé non conforme, ou une lame d'outil, est introduite dans le rotor en vue d'une effraction, au moins l'une des paillettes 309 ne viendra pas en alignement, au niveau de son encoche, avec les autres paillettes, de sorte que le bec 60 du pêne reste en appui sur le côté de cette paillette dans la position relevée de la figure 1. Le pion 62 reste dans la gorge 67.

Le rotor 303 est libre en rotation et peut tourner, sous l'effet d'un couple, le doigt 62 se déplaçant dans la gorge 67, sans entraîner la batteuse.

Les moyens de retrait du pêne 306 dans sa position effacée (relevée) de la figure 1 sont formés par les surfaces inclinées conjuguées 70a, 60a des encoches 70 et du bec 60, combinées avec les ressorts e.

La clé utilisée pour le verrou des figures 1 à 7 est une clé plate.

En se reportant aux figures 8 à 12, on peut voir une variante de réalisation avantageuse d'un verrou selon l'invention.

Les éléments de ce verrou identiques à des éléments déjà décrits à propos des figures précédentes sont désignés par les mêmes références numériques, leur description n'étant pas reprise ou n'étant effectuée que succinctement. Les éléments de ces figures 8 à 12 ayant subi quelques modifications relativement aux figures précédentes, mais dont les fonctions peuvent être comparées à celles d'éléments de ces figures précédentes sont désignés par des références numériques ayant les mêmes chiffres des dizaines et des unités mais dont le chiffre des centaines est quatre, au lieu de trois sur les figures précédentes.

Le pêne 406 est toujours un pêne basculant dont l'articulation autour de l'axe longitudinal géométrique 64 est obtenue à l'aide de pions cylindriques tels que 75, coaxiaux à l'axe géométrique de rotation, et en saillie longitudinale sur chaque face transversale d'extrémité du pêne 406. Chaque pion 75 est reçu dans un logement 76 prévu dans le rotor 403 (voir figures 9 et 12). Ce logement 76 est délimité, vers l'intérieur, par des sortes de dents 77 qui s'engagent dans des ouvertures 78 prévues dans la paroi radiale du pêne 406. Le guidage en rotation du pêne est ainsi assuré, avec maintien suivant la direction longitudinale par coopération des dents 77 et des parois des ouvertures 78.

Le rotor 403 comporte, vers son extrémité voisine de la batteuse 404, un évidement 79, de section transversale sensiblement rectangulaire, s'ouvrant sur sa surface cylindrique. La profondeur, c'est-à-dire la dimension radiale, de cet évidement 79 est au moins égale au diamètre de l'ergot 62 du pêne 406. Lorsque le pêne est en position effacée, comme illustré sur la figure 9, l'ergot 62 est engagé dans l'évidement 79 et est situé radialement à l'intérieur du prolongement virtuel de la surface cylindrique du rotor 403 au niveau de l'évidement 79. La largeur périphérique de cet évidement 79 est supérieure au diamètre de l'ergot 62 de manière à pouvoir recevoir l'extrémité radiale intérieure 80 du poussoir 454 de la batteuse. Ce poussoir traverse une échancrure 81 prévue en bout du stator 402.

Le fond de l'évidement 79 comporte une encoche radiale 468 qui a une forme concave semi-circulaire. Lorsqu'une clé conforme 407 (voir figure 12) a été introduite dans les ouvertures 308 des paillettes 309, les encoches 70 sont alignées et le pêne 406 peut basculer. L'ergot 62 peut alors entrer dans l'encoche 468 ce qui permet au poussoir 454 de se déplacer radialement vers l'intérieur sous l'action du ressort 74.

Ce poussoir 454 comporte une rainure 472 qui, lorsque le pêne occupe sa position active de la figure 12, vient se placer au droit de la paroi du stator 402. Il est alors possible à la batteuse 404 d'être entraînée en rotation par le rotor 403 car le pion 454 ne la bloque plus en rotation relativement au stator puisque la paroi de ce stator 402, limitant l'échancrure 81, peut s'engager dans la rainure 472 suffisamment large pour cela.

Il est à noter que la paroi radiale intérieure de l'extrémité 80 a une forme concave épousant la surface de l'ergot 62.

Lorsque le pêne 406 est dans la position effacée des figures 8 et 9, aucune liaison en rotation n'est établie entre le rotor 403 et la batteuse 404 qui est bloquée en rotation relativement au stator 402 par le poussoir 454.

Si une rotation du rotor 403 est provoquée, à partir de la position de la figure 8, le poussoir 454 est légèrement repoussé radialement par l'ergot 62, lorsque le rotor amorce sa rotation autour de son axe. La surface extérieure cylindrique du rotor 403, en bordure de l'évidement 79, va s'engager sous le poussoir 454 et le maintenir repoussé tandis que le rotor 403 tournera fou.

Comme illustré sur la figure 10, l'entrée du logement du rotor peut être fermée par un volet 82 soumis à un rappel élastique, ce volet 82 s'effaçant, de manière classique, lors de l'introduction d'une clé.

La batteuse 404 enveloppe le bout du stator 402 (voir figure 10) et l'organe d'indexation 454 de la batteuse, relativement au stator, est réalisé en une seule pièce.

Ceci étant, le fonctionnement du verrou des figures 8 à 12 résulte immédiatement des explications précédentes.

Lorsqu'une clé conforme 407 est introduite, comme illustré sur la figure 12, toutes les échancrures 70 s'alignent et permettent l'entrée du bec 60 du pêne et le basculement de ce pêne 406 dans le sens contraire des aiguilles d'une montre selon la représentation des figures 8, 9, 11 et 12, autour de l'axe géométrique d'articulation 64.

Dans ces conditions, l'ergot 62 entre dans l'encoche 468 comme illustré sur la figure 11 ce qui permet la descente du poussoir 454 et l'alignement de la rainure 472 avec la paroi du stator 402. L'entrée de l'extrémité inférieure 80 du poussoir dans l'évidement 79 contribue à établir une liaison en rotation entre le rotor 403 et la batteuse 404. La coopération de l'encoche 468 de l'ergot 62 et de l'extrémité concave de la partie 80 contribue également à cette liaison.

La rotation de la clé conforme 407 entraîne en rotation le rotor 403 et la batteuse 404, ce qui commande la serrure.

Si une clé non conforme est introduite dans le rotor 403, ou si un outil quelconque est introduit en vue de forcer la serrure, comme expliqué précédemment, le rotor 403 va tourner fou, le poussoir 454 étant écarté radialement vers l'extérieur et s'appuyant contre la surface cylindrique externe du rotor 403.

## Revendications

1. Verrou comprenant un stator (302), un rotor (303, 403) monté libre en rotation dans le stator (302), un organe tel qu'une batteuse (304, 404) prévu vers une extrémité du rotor et un pêne (306, 406) propre à passer d'une position effacée à une position active pour assurer l'entraînement en rotation de la batteuse (304, 404) par le rotor, ce rotor (303, 403) comportant un logement (308) s'ouvrant à l'extrémité opposée à la batteuse (304, 404) et propre à recevoir une clé, (307, 407) des organes de sélection (309) étant prévus pour traverser radialement la paroi du rotor et déboucher dans le logement (308) de manière à coopérer avec la clé (307, 407) de sorte que lorsqu'une clé conforme a été convenablement introduite dans le logement du rotor, les organes de sélection (309) soient placés dans une position permettant le déplacement du pêne (306, 406) vers sa position active et l'entraînement de la batteuse (304, 404),
- le pêne (306, 406) étant situé à l'extérieur du logement (308) prévu dans le rotor (303, 403) pour la clé (307, 407), le pêne étant constitué par une pièce s'étendant selon la longueur du rotor, et articulé sur un axe agencé dans un évidement (65) de la paroi extérieure du rotor (303, 403) propre à recevoir la majeure partie du pêne (306, 406) le pêne (306, 406) comportant un moyen d'entraînement (62) propre à coopérer avec un moyen complémentaire de la batteuse (304, 404), lorsqu'une clé conforme a été introduite, et que le pêne a basculé, pour l'entraînement en rotation de la batteuse,
- des moyens de déplacement du pêne (306, 406) étant prévus pour déplacer le pêne, lorsqu'une clé conforme a été introduite, vers une position active entre le rotor et la batteuse,
- des moyens étant en outre prévus pour ramener le pêne dans sa position effacée lors du retrait de la clé,
caractérisé par le fait que le pêne (306, 406) est articulé sur un axe longitudinal (64) parallèle à l'axe du rotor (303, 403), que les moyens de déplacement du pêne (306, 406) se situent à l'extérieur du rotor (303, 403) et que le moyen d'entraînement comprend un ergot (62) situé en bout du pêne (306, 406), orienté parallèlement à l'axe du rotor, et propre à entrer dans une encoche radiale intérieure (68, 468) de la batteuse (304) ou du rotor (403) lorsque le pêne (306, 406) bascule vers l'intérieur en réponse à une disposition appropriée des organes de sélection (309).

2. Verrou selon la revendication 1, caractérisé par le fait qu'il comporte, pour la batteuse, un pion de condamnation (354, 454) mobile radialement, muni d'une rainure (72, 472), le pion de condamnation (354, 454) étant poussé par un ressort (74).

3. Verrou selon la revendication 1, caractérisé par le fait que l'encoche radiale intérieure (68) est prévue en bordure d'une gorge circulaire (67) de la batteuse dans laquelle peut s'engager ledit ergot (62).

4. Verrou selon la revendication 2, caractérisé par le fait que la rainure (72) du pion de condamnation est propre à recevoir l'extrémité de l'ergot (62).

5. Verrou selon la revendication 2, caractérisé par le fait que l'encoche radiale intérieure (468) est prévue dans le fond d'un évidement (79) de la paroi cylindrique du rotor (403), la profondeur de cet évidement (79) étant au moins égale au diamètre de l'ergot (62) du pêne.

6. Verrou selon la revendication 5, caractérisé par le fait que le pion (454) de condamnation de la batteuse prend appui contre l'ergot (62) du pêne et est propre à entrer par une extrémité (80) dans l'évidement (79) du rotor pour contribuer à l'entraînement en rotation de la batteuse (404) par le rotor (403), la rainure (472) pouvant recevoir la paroi de bout du stator (402).

7. Verrou selon la revendication 6, caractérisé par le fait qu'il est agencé pour que la rotation du rotor (403), alors que le pêne (406) est en position effacée, provoque l'écartement du pion de condamnation (454) qui sort de l'évidement (79) et prend appui contre la surface cylindrique extérieure du rotor.

## Patentansprüche

1. Verriegelungsvorrichtung mit einem Stator (302), mit einem in dem Stator (302) drehfrei angebrachten Rotor (303, 403), mit einem Organ, wie einer Hebeleinrichtung (304, 404), das an einem Ende des Rotors vorgesehen ist, und mit einem Riegel (306, 406), der geeignet ist, von einer zurückgezogenen Position in eine aktive Position überzugehen, um sicherzustellen, daß die Hebeleinrichtung (304, 404) von dem Rotor in Drehung versetzt wird, wobei dieser Rotor (303, 403) einen Sitz (308) aufweist, der an dem der Hebeleinrichtung (304, 404) gegenüberliegenden Ende offensteht und geeignet ist, einen Schlüssel (307, 407) aufzunehmen, wobei Auswahlorgane (309) vorgesehen sind, um radial durch die Seitenwand des Rotors hindurchzugehen und in dem Sitz (308) auf solche Weise zu münden, daß sie mit dem Schlüssel (307, 407) derart zusammenwirken, daß, wenn ein entsprechender Schlüssel in geeigneter Weise in den Sitz des Rotors eingeführt worden ist, die Auswahlorgane (309) in eine Position gebracht werden, die die Verschiebung des Riegels (306, 406) in seine aktive Position und die Mitnahme der Hebeleinrichtung (304, 404) ermöglicht,
- wobei der Riegel (306, 406) außerhalb des für den Schlüssel (307, 407) in dem Rotor (303, 403) vorgesehenen Sitzes (308) angeordnet ist, der Riegel von einem sich über die Länge des Rotors erstreckenden Teil gebildet und an einer Achse angelenkt ist, die in einer Aussparung (65) der äußeren Seitenwand des Rotors (303, 403) angeordnet ist, welche geeignet ist, den größeren Teil des Riegels (306, 406) aufzunehmen, der Riegel (306, 406) eine Mitnahmeeinrichtung (62) aufweist, die geeignet ist, mit einer Komplementäreinrichtung der Hebeleinrichtung (304, 404) zusammenzuwirken, wenn ein entsprechender Schlüssel eingeführt worden ist und der Riegel geschwenkt ist, um die Hebeleinrichtung in Drehung zu versetzen,
- wobei Einrichtungen zur Verschiebung des Riegels (306, 406) vorgesehen sind, um den Riegel in eine aktive Position zwischen dem Rotor und der Hebeleinrichtung zu verschieben, wenn ein entsprechender Schlüssel eingeführt worden ist,
- wobei außerdem Einrichtungen vorgesehen sind, um den Riegel beim Zurückziehen des Schlüssels in seine zurückgezogene Position zurückzubringen,
dadurch gekennzeichnet, daß der Riegel (306, 406) an einer zur Achse des Rotors (303, 403) parallelen Längsachse (64) angelenkt ist, daß die Einrichtungen zur Verschiebung des Riegels (306, 406) sich außerhalb des Rotors (303, 403) befinden und daß die Mitnahmeeinrichtung eine Nase (62) aufweist, die am Ende des Riegels (306, 406) angeordnet, parallel zur Achse des Rotors ausgerichtet und geeignet ist, in eine innere Radialnut (68, 468) der Hebeleinrichtung (304) oder des Rotors (403) einzutreten, wenn der Riegel (306, 406) ansprechend auf eine geeignete Anordnung der Auswahlorgane (309) nach innen schwenkt.

2. Verriegelungsvorrichtung nach Anspruch 1, dadurch gekennzeichnet, daß sie für die Hebeleinrichtung einen radial beweglichen Sperrzapfen (354, 454) aufweist, der mit einer Nut (72, 472) versehen ist, wobei der Sperrzapfen (354, 454) durch eine Feder (74) gedrückt wird.

3. Verriegelungsvorrichtung nach Anspruch 1, dadurch gekennzeichnet, daß die innere Radialnut (68) am Rand einer kreisförmigen Rille (67) der Hebel einrichtung vorgesehen ist, in welche die Nase (62) eingreifen kann.

4. Verriegelungsvorrichtung nach Anspruch 2, dadurch gekennzeichnet, daß die Nut (72) des Sperrzapfens geeignet ist, das Ende der Nase (62) aufzunehmen.

5. Verriegelungsvorrichtung nach Anspruch 2, dadurch gekennzeichnet, daß die innere Radialnut (468) in dem Boden einer Aussparung (79) der zylindrischen Seitenwand des Rotors (403) vorgesehen ist, wobei die Tiefe dieser Aussparung (79) wenigstens gleich dem Durchmesser der Nase (62) des Riegels ist.

6. Verriegelungsvorrichtung nach Anspruch 5, dadurch gekennzeichnet, daß der Sperrzapfen (454) der Hebeleinrichtung zum Anliegen gegen die Nase (62) des Riegels kommt und geeignet ist, durch ein Ende (80) in die Aussparung (79) des Rotors einzutreten, um dazu beizutragen, daß die Hebeleinrichtung (404) von dem Rotor (403) in Drehung versetzt wird, wobei die Nut (472) die Seitenwand am Ende des Stators (402) aufnehmen kann.

7. Verriegelungsvorrichtung nach Anspruch 6, dadurch gekennzeichnet, daß sie so angeordnet ist, daß durch die Drehung des Rotors (403), während der Riegel (406) in zurückgezogener Position ist, der Sperrzapfen (454) entfernt wird, der die Aussparung (79) verläßt und zum Anliegen gegen die zylindrische Außenfläche des Rotors kommt.

## Claims

1. Lock comprising a stator (302), a rotor (303, 403) mounted to rotate freely in the stator (302), a member such as an arm (304, 404) provided towards one end of the rotor and a bolt (306, 406) capable of passing from an idle position to an active position to ensure that the arm (304, 404) is driven in rotation by the rotor, this rotor (303, 403) having a housing (308) opening at the end opposite the arm (304, 404) and capable of receiving a key (307, 407), selector members (309) being provided to pass radially through the wall of the rotor and enter the housing (308) so as to cooperate with the key (307, 407) so that when the correct key has been inserted in an appropriate manner into the housing of the rotor, the selector members (309) are placed in a position allowing for displacement of the bolt (306, 406) towards its active position and driving of the arm (304, 404), the bolt (306, 406) being situated to the exterior of the housing (308) provided in the rotor (303, 403) for the key (307, 407), the bolt consisting of a component extending along the length of the rotor and pivoting about an axis provided in a recess (65) of the outer wall of the rotor (303, 403) capable of receiving the greater part of the bolt (306, 406), the bolt (306, 406) having a drive means (62) capable of cooperating with a complementary means of the arm (304, 404) in order to drive the arm in rotation when the correct key has been inserted and the bolt has swung, displacement means for the bolt (306, 406) being provided to displace the bolt towards an active position between the rotor and the arm when the correct key has been inserted, means moreover being provided to return the bolt to its idle position when the key is removed, characterised in that the bolt (306, 406) pivots about a longitudinal axis (64) parallel to the axis of the rotor (303, 403), that the displacement means for the bolt (306, 406) are situated to the exterior of the rotor (303, 403), and that the drive means include a fence (62) situated at the end of the bolt (306, 406) directed parallel to the axis of the rotor and capable of entering an inner radial notch (68, 468) of the arm (304) or of the rotor (403) when the bolt (306, 406) swings towards the interior in response to an appropriate arrangement of the selector members (309).

2. Lock according to claim 1, characterised in that, for the arm , it has a radially movable stop pin (354, 454) provided with a groove (72, 472), the stop pin (354, 454) being pushed by a spring (74).

3. Lock according to claim 1, characterised in that the inner radial notch (68) is provided at the edge of a circular throat (67) of the arm in which the said fence (62) can engage.

4. Lock according to claim 2, characterised in that the groove (72) of the stop pin is capable of receiving the end of the fence (62).

5. Lock according to claim 2, characterised in that the inner radial notch (468)is provided in the bottom of a recess (79) of the cylindrical wall of the rotor (403), the depth of this recess (79) being at least equal to the diameter of the fence (62) of the bolt.

6. Lock according to claim 5, characterised in that the stop pin (454) of the arm bears against the fence (62) of the bolt and is capable of entering the recess (79) of the rotor via one end (80) to help the rotor (403) drive the arm (404) in rotation, the groove (472) being capable of receiving the end wall of the stator (402).

7. Lock according to claim 6, characterised in that it is adapted so that rotation of the rotor (403) while the bolt (406) is in the idle position results in movement of the stop pin (454) which comes out of the recess (79) and bears against the outer cylindrical surface of the rotor.
